# EUROPÄISCHE PATENTSCHRIFT

(11) **EP 0 340 594 B1**
(45) Veröffentlichungstag und Bekanntmachung des Hinweises auf die Patenterteilung: **23.06.1993**
(21) Anmeldenummer: 89107384.3
(22) Anmeldetag: 24.04.1989
(51) Int. Cl.: H04R 25/00

(54) **Hörhilfegerät mit drahtloser Fernsteuerung**
Hearing aid device with wireless remote control
Dispositif de prothèse auditive à commande à distance sans fil

(30) Priorität: 06.05.1988 DE 3815598
(43) Veröffentlichungstag der Anmeldung: 08.11.1989
(73) Patentinhaber: Siemens Audiologische Technik GmbH, 91058 Erlangen (DE)
(72) Erfinder: Steeger, Gerhard, Dr., D-8520 Erlangen (DE)
(74) Vertreter: Fuchs, Franz-Josef, Dr.-Ing.

(56) Entgegenhaltungen:
- EP-A- 0 175 909
- EP-A- 0 176 116
- EP-A- 0 242 038
- DE-A- 2 849 152
- DE-A- 3 617 118
- FR-A- 1 113 759
- US-A- 3 712 962
- US-A- 3 764 748
- US-A- 4 612 915

## Beschreibung

Die Erfindung betrifft ein Hörhilfegerät mit drahtloser Fernsteuerung nach dem Oberbegriff des Patentanspruches 1.

Ein Hörhilfegerät dieser Art ist aus der DE-A-1 938 381 bekannt. Bekanntlich sollen Hörgeräte möglichst klein sein, um sie unauffällig tragen zu können. Dies hat zu Miniaturhörgeräten geführt, die am Kopf getragen werden, insbesondere solche, die in den Gehörgang einführbar sind. Auch bei dieser Art von Geräten soll wenigstens die Lautstärke, möglichst aber auch eine Anzahl weiterer, zur Anpassung an verschiedene Hörsituationen wesentlicher Funktionen, betriebsmäßig veränderbar sein. Man braucht dazu Einstellvorrichtungen, die zugänglich sind, während das Gerät in Kontakt mit dem Träger in Funktion ist. Außerdem sollte der Handhabungsbereich beim Einstellen überblickbar sein. Dies wird etwa bei einem Hörhilfegerät nach der DE-A-1 938 381 erreicht. Dazu sind die Bauteile auf zwei Gehäuse verteilt, von denen das eine einen Sender enthält, der drahtlos mit dem anderen verbunden ist, in welchem sich das eigentliche Hörgerät zusammen mit einem auf den Sender abgestimmten Empfänger befindet. Das Gehäuse, das sowohl das Hörgerät als auch den Empfänger enthält, bietet aber nur sehr wenig Volumen. Speziell die sogenannten "Im-Ohr-Geräte", die im Gehörgang getragen werden, weisen selten mehr als 100 mm³ freien Raum für den Einbau eines Fernsteuerempfängers auf. Deshalb wurde angestrebt, mit einem Empfänger auszukommen, der ohne einen zusätzlichen Sensor, eine Antenne oder ähnliches auskommt.

Aus der DE-A-3 431 584 und aus der korrespondierenden EP-A-0 175 909 ist ebenfalls ein Hörhilfegerät mit Fernsteuerung gemäß dem Oberbegriff des Patentanspruches 1 bekannt. Bei diesem bekannten Hörhilfegerät wird als Empfangselement für die Fernsteuersignale das Mikrofon der Hörhilfe mit verwendet. Zur Übertragung der Fernsteuersignale wird dabei unhörbarer Schall, insbesondere Ultraschall, verwendet. Der Ultraschall-Sender befindet sich in einem Steuergerät, bei dem über eine Tastatur die Steuersignale erzeugt und über einen Lautsprecher abgegeben werden und im Hörhilfegerät die Ableitung der vom Mikrofon aufgenommenen Signale in zwei Äste aufgespalten wird, von denen der eine ins Hörhilfegerät und der andere über ein alle Signale, außer den Ultraschallsignalen, sperrendes Filter zum Steuerteil des Hörhilfegerätes führt.

Aus der FR-A-1 113 759 ist ein Hörhilfeapparat bekannt, der im wesentlichen aus zwei Modulen zur Sprachschallübertragung mittels Körperschall gebildet ist. Ein erstes Modul kann mit dem Kopf des Schwerhörigen schalleitend, z.B. in dessen Mund mit einem Zahn, verbunden sein. Das zweite Modul, das den Sprachschall über ein Mikrofon aufnimmt, ist über einen Sender an einen Knochen, z.B. der Hüfte oder des Arms, des Schwerhörigen ankoppelbar. Für die Übertragung der Sprachschallsignale mittels Körperschall wird als Hilfsfrequenz Ultraschall benutzt, auf welchen die Sprachschallsignale aufmoduliert werden. Dieser bekannte Hörapparat weist keine Fernsteuerung auf.

Durch die Anwendung der Fernsteuerung wird ein Hörgerät von dem Ballast von Stellern und Schaltern weitgehend befreit. In der Fernbedienung laufen im wesentlichen folgende Funktionen ab: Nach der Betätigung einer Bedientaste erkennt die Senderelektronik diesen Vorgang und das Steuersignal wird entsprechend der gewünschten Funktion codiert und gesendet. Im Empfänger läuft der inverse Vorgang ab. Das Signal wird empfangen, decodiert, erkannt und das elektronische Stellelement wird betätigt. Für die Fernübertragung der Steuersignale wurden bereits die elektromagnetische Übertragung, die Infrarot- und die oben beschriebene Ultraschallübertragung vorgeschlagen (DE-C-2 407 726).

Vergleicht man diese Übertragungsarten bezüglich ihrer Eignung zur Fernbedienung für Hörgeräte, so zeigt sich, daß jede der Übertragungsstrecken von spezifischen Störquellen beeinflußt werden kann. Im Fall der elektromagnetischen Übertragung ist eine Vielzahl elektromagnetischer Störquellen zu berücksichtigen. Zudem ist die freie Wahl von Sendefrequenzen durch länderspezifische postalische Bestimmungen sehr eingeschränkt und von Land zu Land stark unterschiedlich. Bei Infrarotübertragung kann direkte Sonneneinstrahlung auf die Empfängerdiode Probleme hervorrufen und die Empfängerdiode muß an einer exponierten Stelle am Hörgerät angebracht werden. Die Ultraschallstrecke kann durch Schallquellen, wie z.B. ein Ultraschall-Reinigungsbad, gestört werden. Für den Empfang der Steuersignale sind bei elektromagnetischer Übertragung und Infrarotübertragung zusätzliche Bauelemente erforderlich, während bei Ultraschallübertragung das bereits vorhandene Mikrofon nutzbar ist. Es hat sich aber gezeigt, daß wegen der bekannten besonderen Ausbreitungsbedingungen des Ultraschalls die Hauptabstrahlrichtung des Lautsprechers im Fernsteuersender recht genau in Richtung Ohrkanalöffnung zielen muß, um Im-Ohr-Hörgeräte ansteuern zu können. Hierzu ist der Sender relativ hoch zu heben oder zumindest weit vom Körper wegzuhalten. Für Personen mit geringem Raumvorstellungsvermögen ist das Zielen relativ schwierig, weil es ohne direkte Sichtkontrolle stattfinden muß. Außerdem ist eine derartige Handhabung bei vielen Patienten unbeliebt, weil sie befürchten, sie könnten damit die Aufmerksamkeit von Gesprächspartnern auf ihre Behinderung lenken. Diese Probleme können sich vergrößern, wenn noch tiefer im Gehörgang sitzende Hörhilfen realisiert werden. Es kann sich dabei um noch kleinere Ohrkanal-Hörgeräte, vor allem aber auch um implantierte Hörhilfen, handeln, wie sie verschiedentlich bereits beschrieben wurden (DE-A-3 617 118).

Der Erfindung liegt die Aufgabe zugrunde, ein Hörhilfegerät (insbesondere Im-Ohr-Hörgeräte, implantierte Hörhilfegeräte zur magnetischen oder mechanischen Anregung des Mittelohres) mit drahtloser Fernsteuerung zu schaffen, das bezüglich der Übertragung der Fernsteuersignale verbessert ist und eine unauffälligere Anwendung der Fernsteuerung ermöglicht.

Erfindungsgemäß wird diese Aufgabe durch die im Patentanspruch 1 gekennzeichneten Merkmale gelöst. Vorteilhafte Ausgestaltungen der Erfindung sind in den Patentansprüchen 2 bis 15 gekennzeichnet.

Auch nach der Erfindung wird Schall (außerhalb des Hörbereichs) als Übertragungsmedium für Fernsteuersignale verwendet, jedoch werden diese Fernsteuersignale durch Knochenschallanregung auf das Skelett, insbesondere den Schädelknochen des Hörhilfeträgers und nicht, wie bei den bekannten Ausführungen, durch Luftschallübertragung auf das Außenohr, übertragen. Durch eine geeignete Gestaltung des Fernsteuersenders wird erreicht, daß die Fernbedienung völlig unauffällig möglich ist, indem nämlich der Hörhilfeträger das kleine Steuergerät in der Hand hält und Bewegungen zur transkutanen Berührung der Steuergeräte-Kontaktfläche mit seinem Knochenbau ausführt. Diese Bewegungen können von den Gesprächspartnern des Hörhilfeträgers lediglich als "Brille zurechtrücken", "über die Haare streichen", "Kopfaufstützen" oder ähnlich gedeutet werden.

Das erfindungsgemäße Hörhilfegerät arbeitet im Fernsteuerteil mit Körperschallwellen, insbesondere im Ultraschall- oder auch im niederfrequenten Bereich außerhalb des Hörbereiches, die vom Vibrator des Fernsteuergerätes in der Weise abgegeben werden, daß sie beim Auflegen des Steuergerätes z.B. auf die Kopfhaut, über dem Felsen- oder Schläfenbein, den Schädelknochen zu Schwingungen anregen. Diese Schwingungen übertragen sich auf die in den Ohrkanal eingesetzte Hörhilfe und einen in der Hörhilfe vorhandenen Schallwandler, der sie in ein elektrisches Signal umwandelt. Die Decodierung dieses Signals ergibt das Steuersignal zur Einstellung der Hörgerätefunktionen.

Weitere Merkmale und Vorteile der Erfindung werden anhand der in der Zeichnung dargestellten Ausführungsbeispiele erläutert. Es zeigt:
FIG 1 ein Blockschaltbild eines erfindungsgemäßen Steuergerätes zur drahtlosen Fernsteuerung eines am Kopf zu tragenden Hörhilfegerätes,
FIG 2 ein in der Hand zu haltendes Steuergerät nach FIG 1,
FIG 3 ein in einen Gehörgang eingesetztes Hörhilfegerät mit einem Mikrofon für die Sprachschallsignale und einem weiteren Schallwandler zur Umwandlung der Körperschallsignale in elektrische Steuersignale,
FIG 4 ein in einen Gehörgang eingesetztes Hörhilfegerät mit einem gemeinsamen Wandler für die Nutz- und Steuersignale sowie einem in das Mittelohr implantierten Permanentmagneten,
FIG 5 ein voll implantiertes Hörhilfegerät mit einem Mikrofon für die Sprachschallsignale und einem Körperschallmikrofon.

Das zur Fernsteuerung der in den Figuren 3 bis 5 dargestellten Hörhilfegeräte vorgesehene Steuergerät 1 ist in der Ausführung nach den Figuren 1 und 2 ein handliches, kleines, batteriebetriebenes Gerät, dessen Gehäuse ergonomisch günstig gestaltbar ist. Für das Auslösen der beim Hörhilfegerät ferngesteuert zu bewirkenden Funktionsänderungen (z.B. Einstellung der Lautstärke, Aus- und Einschalten des Hörhilfegerätes, Bedienung einer oder mehrerer Tonblendenschaltungen, Ein- oder Ausschalten einer Schaltung zur automatischen Störgeräuschunterdrückung, Umschalten des Hörhilfegerätes vom Mikrofon- auf Telefonspulenbetrieb usw.) weist das Steuergerät beispielsweise ein Bedientableau 2 mit Sensortasten 3 auf. Das Steuergerät enthalt eine Codierschaltung 4, die entsprechend dem durch Berühren der Sensortasten 3 bewirkten Programmier- oder Steuerbefehl eine serielle Folge von Daten- und Prüfbits generiert und mit der durch die Frequenz eines Taktgenerators 5 bestimmten Übertragungstaktfrequenz ständig wiederholt an einen Modulator 6 absendet, so lange, bis eine ebenfalls vom Taktgenerator 5 gespeiste Zeitschaltung die Übertragung beendet und das Steuergerät in den Bereitschaftszustand zurückschaltet. Im Modulator 6 wird die von der Codierschaltung 4 erhaltene serielle Information der in einem Generator 7 erzeugten Schwingung aufmoduliert und in einen Trägerfrequenzbereich verschoben, der unhörbar bzw. zumindest nicht störend akustisch auf das Skelett des Menschen übertragbar ist. Eine hörbare Luftschallabstrahlung in den Raum ist in jedem Fall ausgeschlossen. Dem Modulator 6 ist ein Endverstärker 8, der das Ausgangssignal auf ein Leistungsniveau anhebt, das zur Umprogrammierung des Hörgerätes ausreicht, und ein Vibrator 9 mit einer Kontaktfläche 10 nachgeordnet, welche zur transkutanen Ankoppelung des vom Vibrator ausgehenden Programmier- oder Steuersignals an das knöcherne Skelett des Hörhilfeträgers dient.

Erfindungsgemäß kann die Wahl der Bedienfunktion mittels der Sensortasten 3 vor dem Anlegen des Steuergeräts 1 an die Haut erfolgen, um die Fernsteuerung so unauffällig wie möglich durchzuführen. Während des Anlegens an die Körperoberfläche ist das Betätigen von Schaltelementen nicht unbedingt erforderlich, aber weiterhin möglich. Eine einfache Variante besteht darin, den Sender nach Wegnahme der Finger vom Bedienelement bzw. den Sensortasten eine feste Zeit (z.B. 5 Sekunden) arbeiten zu lassen und ihn dann abzuschalten.

Nach einer weiteren Variante bleibt das Steuergerät 1 so lange aktiv, wie die Kontaktfläche 10 des Vibrators 9 an der Haut anliegt. Das Ein- und Ausschalten des Steuergerätes kann in diesem Fall durch Sensorstreifen auf der Kontaktfläche 10 oder durch bewegliche Lagerung des Vibrators 9 in Verbindung mit einem Mikroschalter bewirkt werden.

Diese Form der Ablaufsteuerung minimiert außerdem den Energieverbrauch des Steuergerätes.

Figur 2 zeigt eine Ausführungsform der Gehäusegestaltung des Steuergerätes 1 als flaches, der Form der hohlen Hand angepaßtes und rückseitig (der Hand zugewandt) rutschfest beschichtetes Steuergerät. In dieser Ausführungsform kann das Steuergerät, verborgen in der leicht gekrümmten Hand, unauffällig z.B. zum Kopf geführt werden. Den Halt und die Betätigung des Steuergerätes mit einer Hand begünstigt eine Gehäuse-Griffmulde 11. Zum Einregeln der über die Sensortasten 3 vorwählbaren Funktion kann beispielsweise ein über ein Rad betätigbarer Schalter 12 dienen, der in Figur 2 unter dem Daumen am Steuergerät angedeutet ist und bei einer Bewegung in Richtung Daumenspitze die Funktion (z.B. Lautstärke) verstärkt, bei einer Bewegung in Richtung Daumenwurzel die Funktion vermindert. Vorzugsweise nimmt dieser Schalter 12 bzw. sein Betätigungsrad bei Entlastung eine neutrale Mittellage ein. Wird dieser Schalter 12 für eine einfache Umschaltfunktion (z.B. Mikrofon aus, Hörspule für Telefonbetrieb ein) nicht benötigt, so bleibt er außer Funktion.

In Figur 3 sind das äußere Ohr 13 mit Gehörgang 14, das Mittelohr mit Trommelfell 15, Hammer 16, Amboß 17, Steigbügel 18, Paukenhöhle 19, ovales Fenster 20, rundes Fenster 21, eustachischer Röhre 22 und Innenohr mit Bogengängen 23, Schnecke 24 sowie Hörnerv 25 dargestellt. In den Gehörgang 14 ist ein Im-Ohr-Hörgerät eingesetzt, das eine an den Gehörgang angepaßte Gehäuseschale 26 aufweist, in der ein Mikrofon 27 zur Umwandlung der Sprachschallsignale in elektrische Signale derart angeordnet ist, daß das Mikrofon 27 vom Gehäuse 26 gegenüber Körperschallanregung abgekoppelt ist. Ferner ist im Gehäuse 26 des Im-Ohr-Hörgerätes ein zweiter Schallwandler 28 vorgesehen, jedoch derart, daß der Schallwandler 28 zur Körperschallanregung mit der Gehäuseschale gekoppelt ist und die zur Steuerung und Programmierung des Hörhilfegerätes durch Körperschall übertragenen Signale aufnehmen und in elektrische Steuerbefehle umwandeln kann. Mit 29 ist der Hörer des Hörhilfegerätes bezeichnet, der die vom Mikrofon 27 abgegebenen und in einer Verstärkerschaltung 30 verstärkten und umgeformten (z.B. gefilterten und/oder in der Dynamik reduzierten) elektrischen Signale aufnimmt, in Schallschwingungen umwandelt und in Richtung des Trommelfells 15 abgibt. Zur Kontaktierung einer Schaltungsplatine der Verstärkerschaltung 30 mit einer Batterie 31 sind Kontaktfedern 32 vorgesehen. Der in die Hörhilfe eingebaute Schallwandler 28 kann ein speziell für die Übertragungsfrequenzen entwickeltes und an die Gehäusewandung der Hörhilfe mechanisch gut angekoppeltes Mikrofon sein, das zusätzlich zum normalen, die Sprachsignale aufnehmenden Mikrofon 27 vorhanden ist.

Bei der Ausführung nach Figur 4 dient der für die Sprachsignale vorgesehene Schallwandler, d.h. das mikrofon 33, gleichzeitig als Schallwandler für die Körperschallsignale zur Fernsteuerung des Hörhilfegerätes. Die Abtrennung der Fernsteuersignale von den Sprachsignalen erfolgt durch eine an sich bekannte frequenzselektive Schaltung, z.B. mittels Hoch- und Tiefpaßfilter. In vorteilhafter Ausführung ist der Schallwandler 33 in einer Kunststofftasche 34 gelagert, die im Hörbereich eine hohe, bei den Trägerfrequenzen der Fernsteuersignale aber eine möglichst niedrige Dämpfung bewirkt. Gemäß Figur 4 ist der Schallwandler 33 durch das Kunststoff-Teil 34 auf der Gehäuseschale 26 abgestützt und zugleich in Kunststoff eingebettet.

Bei dieser Hörhilfe mit einem, von einem Permanentmagneten 36 gebildeten, magnetisch anregbaren Mittelohr-Implantat kann das Hörgerät selbst ohne Eingriff aus dem Gehörkanal 14 genommen werden. Zum Anregen des Permanentmagneten 36, der z.B. durch eine Schraub- oder Klebverbindung am Steigbügel 18 des Ohrs befestigt ist, dient eine in der Gehäuseschale 26 des Hörhilfegerätes angeordnete Anregungsspule 35, die an die Verstärkerschaltung 30 angeschlossen ist. Die Anregungsspule 35 wird mit dem verstärkten elektrischen Ausgangssignal der Schaltung 30 gespeist und dieses Signal wird in Form eines magnetischen Wechselfeldes auf den am Steigbügel 18 befestigten kleinen Permanentmagneten 36 übertragen. Der in Schwingungen versetzte Permanentmagnet überträgt die Sprachschallsignale auf das Innenohr. Zum Anbringen des Permanentmagneten 36 wird das Mittelohr geöffnet und der Amboß des Ohres entfernt.

Das voll implantierbare Hörhilfegerät nach Figur 5 besteht aus einem flüssigkeits- und gasdichten, aus gewebeverträglichem Material hergestellten Gehäuse 40 eines Verstärkerteils 41, welches zur Fixierung, insbesondere aber zur Körperschallübertragung mittels einer Schraube 50 od.dgl. am Schädelknochen 42 befestigt ist. Ferner ist ein im Bereich des Gehörganges 14 implantiertes Mikrofon 43 vorgesehen, das die durch den Gehörgang geführten Sprachschallsignale aufnimmt und in Form von elektrischen Signalen über eine elektrische Leitung 44 dem Eingang des Verstärkerteils 41 zuführt. Schließlich ist ein piezoelektrischer Vibrator 45 am Schädelknochen befestigt, derart, daß der Vibrator 45 mit seinem freien Ende 46 den Steigbügel 18 in Schwingung versetzt, sobald er sich unter dem Einfluß der vom Ausgang des Verstärkerteils 41 über eine elektrische Leitung 47 übertragenen elektrischen Wechselspannung verformt. Für die Implantation des Vibrators 45 werden Amboß und Hammer entfernt. Die Schaltungsplatine mit integrierten und diskreten Bauelementen des Verstärkerteils 41 wird aus einer angeschlossenen Batterie 49 versorgt. Bei einem implantierbaren Hörhilfegerät mit mechanischem Vibrator 45 zur Steigbügelanregung kann wegen des geringen Stromverbrauchs auch der die Batterie 49 enthaltende Verstärkerteil 41 voll implantiert werden. Dann ist eine effektive Ankoppelung der Fernsteuersignale dadurch möglich, daß das Verstärkerteil 41 mit dem Schädelknochen 42 verschraubt wird und ein Körperschallmikrofon 48 (Körperschall-Schwingungsaufnehmer) in mechanischen Kontakt, z.B. über einen Verbindungssteg 51, mit der Schraube 50 gebracht wird.

Soll das Verstärkerteil 41 nicht voll implantiert werden oder ist eine Verschraubung aus anderen Gründen nicht möglich, kann als Kontaktstelle für die Körperschallübertragung die Verschraubung des Vibrators 45 (nahe dem Steigbügel 18) dienen, wobei dann die Körperschallschwingungen dem Verstärkerteil entweder mechanisch über einen steifen Draht, Verbindungssteg od.dgl. (zwischen der Verschraubung des Vibrators 45 und dem Körperschallmikrofon 48 des Verstärkerteils) oder elektrisch, indem an der Verschraubung des Vibrators 45 ein Mikrofon mit verschraubt wird, zugeführt werden.

## Patentansprüche

1. Hörhilfegerät mit drahtloser Fernsteuerung wenigstens von Teilen seiner steuerbaren Funktionen, wobei in einem am Kopf tragbaren Gehäuse sowohl Elemente der Hörhilfe als auch solche zur Steuerung seiner Funktionen und ein Empfänger für Fernsteuersignale zur Steuerung dieser Funktionen untergebracht sind, wobei der Empfänger für die Fernsteuersignale einen Schallwandler aufweist, der über einen Verstärker sowie über eine Decodier- und Erkennungseinheit mit wenigstens einem Steuerorgan des Hörhilfegerätes verbunden ist und wobei die Fernsteuersignale mit einer Fernsteuerfrequenz außerhalb des menschlichen Hörbereiches durch ein in der Hand zu haltendes Steuergerät (1) abgegeben werden, das insbesondere ein Bedientableau (2), eine Erkennungs- und Codiereinheit sowie einen Sender enthält, **dadurch gekennzeichnet,** daß in dem Steuergerät (1) ein die Fernsteuersignale über Körperschallanregung auf das Skelett des Hörhilfegeräteträgers abstrahlender Vibrator (9) als Sender vorgesehen ist, daß die Fernsteuersignale des Senders durch transkutane Ankoppelung einer Kontaktfläche (10) des Steuergerätes (1) als Körperschallsignale zu dem Empfänger übertragbar sind, und daß der Schallwandler des Empfängers für die Fernsteuersignale ein die Körperschallsignale in elektrische Signale umwandelnder Schallwandler (28; 33; 48) ist.

2. Hörhilfegerät nach Anspruch 1, **dadurch gekennzeichnet,** daß als Schallwandler (28; 33; 48) für den Empfang und die Wandlung der Körperschall-Fernsteuersignale ein Mikrofon (33) für Sprachschallsignale des Hörhilfegerätes vorgesehen ist, wobei das Mikrofon (33) in einer in den Gehörgang (14) einsetzbaren Gehäuseschale (26) angeordnet ist, derart, daß das Mikrofon (33) gegenüber der Gehäuseschale (26) durch ein Kunststoff-Formteil (34) abgestützt ist, das auf störende akustische Einkoppelungen im Hörfrequenzbereich dämpfend wirkt, jedoch eine Brücke für die Körperschall-Fernsteuersignale zum Mikrofon bildet und daß dem Mikrofon (33) eine frequenzselektive Schaltung zur Trennung der Körperschall-Fernsteuersignale von den Sprachsignalen nachgeordnet ist.

3. Hörhilfegerät nach Anspruch 1 und 2, **dadurch gekennzeichnet,** daß die Körperschall-Fernsteuersignale als elektrische Fernsteuersignale über die frequenzselektive Schaltung den angeschlossenen Steuerorganen zur Ausführung der Steuerbefehle zugeführt werden und daß die elektrischen Sprachsignale über die frequenzselektive Schaltung in eine Anregungsspule (35) eingespeist werden, welche ebenfalls in der Gehäuseschale (26) angeordnet ist, und daß die Anregungsspule (35) die Sprachsignale in Form eines magnetischen Wechselfeldes auf einen am Steigbügel (18) des Ohres befestigbaren Permanentmagneten (36) überträgt, der durch das Magnetfeld der Anregungsspule in Bewegung versetzt wird und dadurch die Sprachsignale auf das Innenohr überträgt.

4. Hörhilfegerät nach Anspruch 2, **dadurch gekennzeichnet,** daß das Mikrofon (33) in Kunststoff, insbesondere geschäumten Kunststoff, eingebettet ist und diese Kunststoff-Einbettung (34) an der Gehäuseschale (26) flächig anliegt.

5. Hörhilfegerät nach Anspruch 2, **dadurch gekennzeichnet,** daß das Mikrofon (33) in einer Kunststofftasche (34) od.dgl. gelagert ist, die im Hörbereich eine hohe und im Bereich der Fernsteuerfrequenz eine niedrige Dämpfungscharakteristik aufweist.

6. Hörhilfegerät nach Anspruch 1, **dadurch gekennzeichnet,** daß für den Empfang und die Wandlung der Körperschall-Fernsteuersignale eine in den Gehörgang (14) einsetzbare Anordnung in einer Gehäuseschale (26) vorgesehen ist, die neben einem Mikrofon (27) als Schallwandler für die Sprachschallsignale einen weiteren, auf die Fernsteuerfrequenz des Steuergerätes (1) abgestimmten Schallwandler (28) aufweist, wobei das Mikrofon (27) für die Sprachschallsignale gedämpft und gegenüber der Gehäuseschale (26) entkoppelt und der Schallwandler (28) für die Körperschall-Fernsteuersignale an die Gehäuseschale (26) angekoppelt ist.

7. Hörhilfegerät nach Anspruch 1, **dadurch gekennzeichnet,** daß ein flüssigkeits- und gasdichtes Gehäuse (40) mit einem Verstärkerteil (41) voll implantierbar an einem Schädelknochen (42) befestigbar ist, daß ein die durch den Gehörgang (14) geführten Sprachschallsignale aufnehmendes Mikrofon (43) vorgesehen und durch eine Leitung (44) elektrisch mit dem Verstärkerteil (41) verbunden ist, daß ein piezoelektrischer, weiterer Vibrator (45) am Schädelknochen befestigbar ist und mit seinem freien Ende (46) den Steigbügel (18) des Ohres anregt, wenn eine vom Verstärkerteil (41) kommende und über eine elektrische Leitung (47) zugeführte elektrische Spannung aus einem Sprachschallsignal anliegt, daß im Gehäuse (40) des Verstärkerteils (41) eine frequenzselektive Schaltung zur Trennung der Körperschall-Fernsteuersignale von den Sprachsignalen als Schaltungsplatine mit integrierten und diskreten elektronischen Bauteilen od.dgl. sowie ein an die Wand des Gehäuses (40) angekoppeltes Körperschallmikrofon (48), zur Umwandlung der Körperschall-Fernsteuersignale in elektrische Steuersignale, vorgesehen sind.

8. Hörhilfegerät nach Anspruch 7, **dadurch gekennzeichnet,** daß das Gehäuse (40) des Verstärkerteils (41) durch eine Schraube (50), einen Stift od.dgl. am Schädelknochen (42) befestigbar ist und daß das Körperschallmikrofon (48) mit dem Befestigungselement (50) mechanisch verbunden ist.

9. Hörhilfegerät nach Anspruch 7, **dadurch gekennzeichnet,** daß das Körperschallmikrofon (48) an der Befestigungsstelle des piezoelektrischen, weiteren Vibrators (45) angeordnet und durch eine elektrische Leitung mit dem Verstärkerteil verbunden ist.

10. Hörhilfegerät nach Anspruch 7, **dadurch gekennzeichnet,** daß zur Übertragung der Körperschall-Fernsteuersignale das Körperschallmikrofon (48) durch eine mechanische Verbindung, einen Draht, Steg od.dgl., an die Befestigungsstelle des piezoelektrischen, weiteren Vibrators (45) angekoppelt ist.

11. Hörhilfegerät nach Anspruch 1, **dadurch gekennzeichnet,** daß das Steuergerät (1) ein der Form der hohlen Hand angepaßtes und im übrigen flaches Gehäuse aufweist.

12. Hörhilfegerät nach Anspruch 1, **dadurch gekennzeichnet,** daß das Gehäuse des Steuergerätes (1) auf der dem Bedientableau (2) abgewandten Rückseite eine rutschfeste Beschichtung, Oberfläche od.dgl. aufweist.

13. Hörhilfegerät nach Anspruch 1, **dadurch gekennzeichnet,** daß das Gehäuse des Steuergerätes (1) die an die Haut über einem oberflächennahen Knochen anzulegende Kontaktfläche (10) des Steuergerätes (1) aufweist.

14. Hörhilfegerät nach Anspruch 1, **dadurch gekennzeichnet,** daß das Steuergerät (1) durch Tasten (3) des Bedienfeldes (2), durch Sensoren an der Kontaktfläche (10) des Steuergerätes (1), durch eine bewegliche Lagerung der Kontaktfläche (10) od.dgl. ein- und/oder ausschaltbar ist.

15. Hörhilfegerät nach Anspruch 1, **dadurch gekennzeichnet,** daß im Steuergerät (1) eine Codierschaltung (4) vorgesehen ist, die entsprechend dem durch das Bedientableau (2) ausgelösten Programmierbefehl eine serielle Folge von Daten- und Prüfbits generiert und mit der durch die Frequenz eines Taktgenerators (5) bestimmten Fernsteuerfrequenz ständig wiederholt an einen Modulator (6) sendet, bis eine ebenfalls am Taktgenerator gespeiste Zeitschaltung die Übertragung beendet und das Steuergerät (1) in einen Bereitschaftszustand zurückschaltet.

## Claims

1. Hearing aid device having wireless remote control of at least parts of its controllable functions, with not only elements of the hearing aid, but also those elements for the control of its functions and a receiver for remote-control signals for the control of these functions being accommodated in a housing which can be worn on the head, with the receiver for the remote-control signals having a sound transducer which is connected by way of an amplifier and also by way of a decoding and recognition unit with at least one control part of the hearing aid device and with the remote-control signals being emitted with a remote-control frequency outside the human hearing range by means of a control device (1) which can be held in the hand and which contains in particular an operator panel (2), a recognition and coding unit and also a transmitter, characterised in that a vibrator (9) is provided as a transmitter in the control device (1), which vibrator emits the remote-control signals by way of body-borne sound excitation to the skeleton of the wearer of the hearing aid device, in that the remote-control signals of the transmitter can be transmitted, by means of transcutaneous coupling of a contact surface (10) of the control device (1), as body-borne sound signals to the receiver and in that the sound transducer of the receiver for the remote-control signals is a sound transducer (28; 33; 48) which converts the body-borne sound signals into electrical signals.

2. Hearing aid device according to claim 1, characterised in that a microphone (33) for voice sound signals of the hearing aid device is provided as sound transducer (28; 33; 48) for receiving and transforming the body-borne sound remote-control signals, with the microphone (33) being arranged in a housing shell (26), which can be inserted into the auditory canal (14), in such a way that the microphone (33) is supported in respect of the housing shell (26) by means of a plastics moulded portion (34) which acts in an attenuating manner on disturbing acoustic interference in the audio frequency range, yet forms a bridge for the body-borne sound remote-control signals to the microphone and in that arranged after the microphone (33) there is a frequency-selective circuit arrangement for the separation of the body-borne sound remote-control signals from the voice signals.

3. Hearing aid device according to claim 1 and 2, characterised in that the body-borne sound remote-control signals are supplied as electrical remote-control signals by way of the frequency-selective circuit arrangement to the connected control parts for the execution of the control commands and in that the electrical voice signals are fed, by way of the frequency-selective circuit arrangement, into an excitation coil (35) which is likewise arranged in the housing shell (26), and in that the excitation coil (35) transmits the voice signals in the form of a magnetic alternating field to a permanent magnet (36) which can be secured to the stapes (18) of the ear and which is set into motion by means of the magnetic field of the excitation coil and as a result transmits the voice signals to the internal ear.

4. Hearing aid device according to claim 2, characterised in that the microphone (33) is embedded in plastics material, in particular foamed plastics material, and this plastics embedding (34) rests in a planar manner against the housing shell (26).

5. Hearing aid device according to claim 2, characterised in that the microphone (33) is mounted in a plastics pocket (34) or the like which has a high attenuating characteristic in the hearing range and a low attenuating characteristic in the remote-control frequency range.

6. Hearing aid device according to claim 1, characterised in that an arrangement, which can be inserted into the auditory canal (14), is provided in a housing shell (26) for receiving and transforming the body-borne sound remote-control signals, which arrangement has, in addition to a microphone (27) as a sound transducer for the voice sound signals, a further sound transducer (28) which is tuned to the remote-control frequency of the control device (1), with the microphone (27) for the voice sound signals being dampened and being decoupled from the housing shell (26) and the sound transducer (28) for the body-borne sound remote-control signals being coupled to the housing shell (26).

7. Hearing aid device according to claim 1, characterised in that a fluid- and gas-tight housing (40) with an amplifier portion (41) can be secured in a fully implantable manner to a cranial bone (42), in that a microphone (43) is provided, which microphone receives the voice sound signals conducted through the auditory canal (14) and is electrically connected with the amplifier portion (41) by means of a line (44), in that a piezoelectric, further vibrator (45) can be secured to the cranial bone and with its free end (46) excites the stapes (18) of the ear when an electric voltage from a voice sound signal is applied, which voltage comes from the amplifier portion (41) and is supplied by way of an electrical line (47), in that there are provided in the housing (40) of the amplifier portion (41) a frequency-selective circuit arrangement for the separation of the body-borne sound remote-control signals from the voice signals, as a circuit board with integrated and discrete electronic components or the like, and also a body-borne sound microphone (48) which is coupled to the wall of the housing (40) for the conversion of the body-borne sound remote-control signals into electrical control signals.

8. Hearing aid device according to claim 7, characterised in that the housing (40) of the amplifier portion (41) can be secured to the cranial bone (42) by means of a screw (50), a pin or the like and in that the body-borne sound microphone (48) is mechanically connected with the securing element (50).

9. Hearing aid device according to claim 7, characterised in that the body-borne sound microphone (48) is arranged at the point of securement of the piezoelectric, further vibrator (45) and is connected with the amplifier portion by means of an electrical line.

10. Hearing aid device according to claim 7, characterised in that for the purpose of transmitting the body-borne sound remote-control signals the body-borne sound microphone (48) is coupled to the point of securement of the piezoelectric, further vibrator (45) by means of a mechanical connection, a wire, bar or the like.

11. Hearing aid device according to claim 1, characterised in that the control device (1) has a housing which is adapted to the form of the palm of the hand and is otherwise flat.

12. Hearing aid device according to claim 1, characterised in that the housing of the control device (1) has on the rear side remote from the operator panel (2) a non-slip coating, surface or the like.

13. Hearing aid device according to claim 1, characterised in that the housing of the control device (1) has the contact surface (10) of the control device (1), which surface is to be applied to the skin above a bone which is close to the surface (of the skin).

14. Hearing aid device according to claim 1, characterised in that the control device (1) can be switched on and/or off by means of keys (3) of the operator panel (2), by means of sensors on the contact surface (10) of the control device (1), by means of a movable mounting of the contact surface (10) or the like.

15. Hearing aid device according to claim 1, characterised in that there is provided in the control device (1) a coding circuit arrangement (4) which generates a serial sequence of data and check bits in accordance with the programming command triggered by the operator panel (2) and transmits this sequence constantly and repeatedly to a modulator (6) with the remote-control frequency determined by the frequency of a clock generator (5) until a timing circuit arrangement, which is likewise fed by the clock generator, terminates the transmission and switches the control device (1) back into a stand-by state.

## Revendications

1. Appareil de correction auditive avec télécommande sans fil d'au moins de parties de ses fonctions commandables, dans lequel aussi bien des éléments de correction auditive que des éléments servant à commander les fonctions de l'appareil et un récepteur pour des signaux de télécommande pour la commande de ces fonctions sont logés dans un boîtier que l'on peut porter sur la tête, et dans lequel le récepteur des signaux de télécommande possède un transducteur acoustique, qui est raccordé, par l'intermédiaire d'un amplificateur ainsi que par l'intermédiaire d'une unité de décodage et d'identification, à au moins un organe de commande de l'appareil de correction auditive, et dans lequel les signaux de télécommande sont délivrés avec une fréquence de télécommande à l'extérieur de la gamme de perception auditive de l'homme, par un appareil de commande (1) destiné à être tenu dans la main et qui comporte notamment un tableau de commande (2), une unité d'identification et de codage ainsi qu'un émetteur, caractérisé par le fait que dans l'appareil de commande (1) il est prévu comme émetteur un vibrateur (9) qui envoie les signaux de télécommande, par l'intermédiaire d'une excitation du son transmis par le corps, au squelette du porteur de l'appareil de correction auditive, que les signaux de télécommande de l'émetteur peuvent être transmis au récepteur en tant que signaux acoustiques transmis par le corps, par l'intermédiaire d'un couplage transcutané d'une surface de contact (10) de l'appareil de commande (1), et que le transducteur acoustique du récepteur pour les signaux de télécommande est un transducteur acoustique (28;33;48), qui convertit les signaux acoustiques transmis par le corps en des signaux électriques.

2. Appareil de correction auditive suivant la revendication 1, caractérisé par le fait qu'il est prévu comme transducteur acoustique (28;33;48) pour la réception et la conversion des signaux de télécommande du son transmis par le corps, un microphone (33) pour des signaux vocaux de l'appareil de correction auditive, le microphone (33) étant disposé dans une coque (26) du boîtier, qui peut être insérée dans le conduit auditif (14), de telle sorte que le microphone (33) est protégé par rapport à la coque (26) du boîtier par une pièce moulée en matière plastique (34), qui a un effet d'affaiblissement sur des couplages acoustiques parasites dans la gamme des fréquences audibles, mais forme un pont pour les signaux de télécommande sous la forme de sons transmis par le corps, en direction du microphone et qu'en aval du microphone (33) est branché un circuit sélectif en fréquence servant à séparer les signaux de télécommande sous la forme de sons transmis par le corps, par rapport aux signaux vocaux.

3. Appareil de correction auditive suivant les revendications 1 et 2, caractérisé par le fait que les signaux de télécommande formés par des sons transmis par le corps sont envoyés en tant que signaux électriques de télécommande, par l'intermédiaire du circuit sélectif en fréquence, aux organes de commande raccordés pour l'exécution des instructions de commande, et que les signaux vocaux électriques sont introduits par l'intermédiaire du circuit sélectif en fréquence dans une bobine d'excitation (35), qui est également disposée dans la coque (26) du boîtier, et que la bobine d'excitation (35) transmet les signaux vocaux sous la forme d'un champ magnétique alternatif à un aimant permanent (36), qui peut être fixé sur l'étrier (18) de l'oreille et qui est mis en mouvement par le champ magnétique de la bobine d'excitation et transmet de ce fait les signaux vocaux à l'oreille interne.

4. Appareil de correction auditive suivant la revendications 2, caractérisé par le fait que le microphone (33) est enrobé dans une matière plastique, notamment une matière plastique à l'état de mousse, et que ce revêtement en matière plastique (34) s'applique à plat contre la coque (26) du boîtier.

5. Appareil de correction auditive suivant la revendication 2, caractérisé par le fait que le microphone (33) est installé dans une poche en matière plastique (34) ou analogue, qui possède, dans la gamme audible, une caractéristique d'affaiblissement élevée et, dans la gamme de la fréquence de commande, une caractéristique de faible affaiblissement.

6. Appareil de correction auditive suivant la revendication 1, caractérisé par le fait que pour la réception et la transduction des signaux de télécommande formés de sons transmis par le corps, il est prévu, dans une coque (26) du boîtier, un dispositif pouvant être placé dans le conduit auditif (14) et qui comporte, en dehors d'un microphone (27) servant de transducteur acoustique pour les signaux vocaux, un autre transducteur acoustique (28) accordé sur la fréquence de télécommande de l'appareil de commande (1), le microphone (27) étant affaibli par les signaux vocaux et découplé par rapport à la coque (26) du boîtier et le transducteur acoustique (28) étant couplé à la coque (26) du boîtier pour les signaux de télécommande formés de sons transmis par le corps.

7. Appareil de correction auditive suivant la revendication 1, caractérisé par le fait qu'un boîtier (40) étanche aux liquides et aux gaz peut être fixé, d'une manière totalement implantée, au moyen d'une partie formant amplificateur (41) sur un os (42) du crâne, qu'il est prévu un microphone (43) qui reçoit les signaux vocaux envoyés par le conduit auditif (14) et est raccordé électriquement par un conducteur (44) à la partie formant amplificateur (41), qu'un autre vibrateur piézoélectrique (45) peut être fixé à l'os du crâne et excite, par son extrémité libre (46), l'étrier (18) de l'oreille lorsqu'une tension électrique provenant de la partie formant amplificateur (41) et envoyée au moyen d'un conducteur électrique (47), est appliquée à partir d'un signal vocal, que dans le boîtier (40) de la partie formant amplificateur (41), il est prévu un circuit sélectif en fréquence pour séparer les signaux de télécommande constitués de sons transmis par le corps, par rapport aux signaux vocaux, sous la forme d'une platine porte-circuits comportant des composants électroniques intégrés et discrets ou analogues, ainsi qu'un microphone (48) pour le son transmis par le corps, qui est accouplé à la paroi du boîtier (40) et sert à convertir les signaux de télécommande formés de sons transmis par le corps, en des signaux électriques de commande.

8. Appareil de correction auditive suivant la revendication 7, caractérisé par le fait que le boîtier (40) de la partie formant amplificateur (41) peut être fixé par une vis (50), une tige ou analogue sur l'os (42) du crâne, et que le microphone (48) recevant le son transmis par le corps est raccordé mécaniquement à l'élément de fixation (50).

9. Appareil de correction auditive suivant la revendication 7, caractérisé par le fait que le microphone (48) transmettant le son transmis par le corps est installé au point de fixation de l'autre vibrateur piézoélectrique (45) et est raccordé à la partie formant amplificateur par l'intermédiaire d'une ligne électrique.

10. Appareil de correction auditive suivant la revendication 7, caractérisé par le fait que pour la transmission des signaux de télécommande constitués par des sons transmis par le corps, le microphone (48) de transmission des sons transmis par le corps est accouplé au moyen d'une liaison mécanique, d'un fil, d'une barrette ou analogue, au point de fixation de l'autre vibrateur piézoélectrique (45).

11. Appareil de correction auditive suivant la revendication 1, caractérisé par le fait que l'appareil de commande (1) possède un boîtier adapté à la forme de la main creuse, et plat ailleurs.

12. Appareil de correction auditive suivant la revendication 1, caractérisé par le fait que le boîtier de l'appareil de commande (1) possède, sur la face arrière tournée à l'opposé du tableau de commande (2), un revêtement antidérapant, une surface antidérapante ou analogue.

13. Appareil de correction auditive suivant la revendication 1, caractérisé par le fait que le boîtier de l'appareil de commande (1) possède la surface de contact (10) de l'appareil de commande (1), qui doit être appliquée sur la peau au-dessus d'un os proche de la surface.

14. Appareil de correction auditive suivant la revendication 1, caractérisé par le fait que l'appareil de commande (1) peut être activé et/ou arrêté à l'aide de touches (3) du panneau de commande (2), à l'aide de capteurs situés sur la surface de contact (10) de l'appareil de commande (1), à l'aide d'un support mobile de la surface de contact (10) ou analogue.

15. Appareil de correction auditive suivant la revendication 1, caractérisé par le fait que dans l'appareil de commande (1) il est prévu un circuit de codage (4), qui, conformément à l'instruction de programmation déclenchée par le tableau de commande (2), produit une suite de bits de données de contrôle en série et émet d'une manière répétée en permanence cette suite, à la fréquence de télécommande déterminée par la fréquence d'un générateur de cadence (5), en direction d'un modulateur (6) jusqu'à ce qu'un circuit de temporisation, alimenté également par le générateur de cadence, arrête la transmission et ramène l'appareil de commande (1) dans un état prêt à fonctionner.
